# FASCICULE DE BREVET EUROPEEN

(11) **EP 3 769 640 B1**
(45) Date de publication et mention de la délivrance du brevet: **30.03.2022**
(21) Numéro de dépôt: 19188669.6
(22) Date de dépôt: 26.07.2019
(51) Int. Cl.: A44C 5/24

(54) **FERMOIR POUR BRACELET DE MONTRE**
VERSCHLUSS FÜR UHRENARMBAND
WATCH STRAP CLASP

(43) Date de publication de la demande: 27.01.2021
(73) Titulaire: Omega SA, 2502 Bienne (CH)
(72) Inventeur: SCHALLER, Philippe, 2800 Delémont (CH)
(74) Mandataire: ICB SA

(56) Documents cités:
- WO-A1-99/02061
- WO-A1-2015/075253
- US-A1- 2005 262 668

## Description

### Domaine de l'invention

La présente invention concerne un fermoir pour bracelet. Plus précisément, la présente invention concerne un fermoir pour bracelet de montre comprenant des moyens qui permettent un réglage fin de la longueur du bracelet.

### Arrière-plan de l'invention

Des fermoirs comprenant des moyens pour un réglage fin de la longueur du bracelet d'une montre sont déjà connus de l'état de la technique. Par fermoir pour réglage fin de la longueur d'un bracelet, on entend des fermoirs qui permettent de régler sur une faible course la longueur d'un bracelet afin de permettre d'adapter au plus juste cette longueur pour un confort optimal au porter de la montre. De tels fermoirs comprennent usuellement un maillon de liaison par l'intermédiaire duquel l'un des brins du bracelet est relié au couvercle du fermoir. Ce maillon terminal est apte à coulisser selon une direction longitudinale du fermoir entre une première position rétractée dans laquelle il vient se loger dans le couvercle du fermoir et une seconde position sortie dans laquelle il est dégagé du fermoir. Par conséquent, la longueur disponible pour le réglage fin est déterminée par la course du maillon terminal entre ses premières et seconde positions. Pour l'indexation de la position du maillon terminal, le maillon terminal coopère via un élément denté avec une saignée. A titre d'exemple, la crémaillère peut être solidaire du couvercle du fermoir et l'élément denté être porté par le maillon terminal. La permutation de la saignée et de l'élément denté est également envisageable. On connait par exemple du brevet EP 2 765 883 un fermoir de ce type.

Lorsque l'élément denté est en prise avec la saignée, le maillon terminal est immobilisé. Pour désengager l'élément denté de sa prise avec la saignée, on prévoit des moyens élastiques de désaccouplement. La force du crantage entre l'élément denté et la denture à crémaillère est relativement faible, de sorte que la position du maillon terminal peut être facilement modifiée, par exemple en tirant ou en poussant le maillon terminal. De plus, la manipulation d'un tel système ne permet pas un réglage simple, rapide et précis pour le porteur de la montre. Le document WO9902061 décrit un fermoir pour bracelet de montre selon le préambule de la revendication 1.

### Résumé de l'invention

La présente invention a pour but de remédier aux inconvénients mentionnés ci-dessus ainsi qu'à d'autres encore en procurant un fermoir pour le réglage fin de la longueur d'un bracelet de montre permettant d'une part de conserver le réglage de la longueur du bracelet sans risque de le perdre par inadvertance, et d'autre part en procurant une manipulation et un réglage particulièrement simple et rapide.

A cet effet, la présente invention concerne un fermoir pour bracelet de montre comprenant un couvercle relié d'un premier côté à un premier brin de bracelet et d'un second côté à un second brin de bracelet, des moyens de liaison étant interposés entre le second brin de bracelet et le couvercle du fermoir, ces moyens de liaison comprenant un maillon de liaison coulissant suivant une direction longitudinale du fermoir entre une première position dans laquelle le maillon de liaison est engagé dans le couvercle du fermoir, et une seconde position dans laquelle le maillon est au moins partiellement dégagé du couvercle du fermoir, le fermoir comprenant au moins une première et une deuxième barrettes montées dans le couvercle, caractérisé en ce que le maillon de liaison comprend un levier muni d'au moins un crochet agencé pour passer d'une première position dans laquelle l'au moins un crochet est en prise avec au moins une première barrette solidaire du couvercle du fermoir, vers au moins une deuxième position dans laquelle l'au moins un crochet est libéré de son engagement avec ladite première barrette et ledit maillon est libre de coulisser de manière à engager avec au moins un crochet ladite deuxième barrette.

Conformément à d'autres variantes avantageuses de l'invention :
- le levier est agencé pour pivoter par rapport au maillon lors du passage de la première position à ladite au moins deuxième position ;
- le levier est maintenu en première position au moyen d'un ressort logé dans le maillon de liaison ;
- ledit au moins un crochet et ledit levier forment un élément d'un seul tenant ;
- le couvercle comprend au moins une troisième barrette définissant une troisième position ;
- le maillon de liaison est équipé d'un moyen d'arrêtage empêchant l'extraction du maillon de liaison du couvercle de fermoir ;
- le moyen d'arrêtage est constitué par une vis qui fait saillie dans une rainure ménagée dans le fond du couvercle et qui définit deux butées d'extrémité ;
- le couvercle présente une section générale en forme de U et est muni de deux ailes se faisant face, ces ailes portant chacune sur leur face dirigée vers l'intérieur une saignée ;
- le maillon terminal comprend des surfaces de guidage latérales afin d'être guidé à coulissement dans le couvercle entre le fond du couvercle et les ailes ;
- le levier comprend deux crochets ;
- le maillon de liaison comprend un logement pour recevoir ledit ressort, ledit ressort étant en appui au moins contre le fond dudit logement et ledit levier.

L'invention concerne également une montre bracelet équipée d'un fermoir conforme à l'invention.

### Description sommaire des dessins

D'autres caractéristiques et avantages de la présente invention ressortiront plus clairement de la description détaillée qui suit d'un mode de réalisation du fermoir pour bracelet de montre ou pour ceinture selon l'invention, cet exemple étant donné à titre purement illustratif et non limitatif seulement en liaison avec le dessin annexé sur lequel:
- la figure 1 est une vue éclatée en perspective du fermoir selon l'invention ;
- la figure 2 est une vue en perspective du fermoir de la figure 1 à l'état assemblé ;
- la figure 3 est une vue en coupe transversale du fermoir selon l'invention, le maillon de réglage étant en position engagée ;
- la figure 4 est une vue en coupe transversale du fermoir selon l'invention, maillon de réglage fin étant en position dégagée ;
- la figure 5 est une vue détaillée en perspective du maillon de réglage du fermoir selon l'invention ;
- la figure 6 est une vue de dessous en perspective du fermoir selon l'invention.

### Description détaillée des modes de réalisation préférés

L'invention va à présent être décrite en liaison avec un bracelet de montre. Il va cependant de soi que cet exemple est donné à titre purement illustratif et non limitatif et que le fermoir selon l'invention peut également être utilisé pour une boucle de ceinture par exemple.

La figure 1 est une vue en perspective éclatée du fermoir selon l'invention tandis que la figure 2 est une vue en perspective de ce même fermoir à l'état assemblé. Le fermoir 1 selon l'invention comprend un couvercle 2 relié d'un premier côté à un premier brin de bracelet (non représenté) avec interposition d'un système de fermeture à boucle déployante 6 et de moyens de verrouillage du fermoir dont les structures sont connues et qui ne seront donc pas décrites davantage ici. On notera que le système de fermeture à boucle déployante 6 peut être omis et que le couvercle 2 peut être relié au premier brin de bracelet directement. Le couvercle 2 est relié d'un second côté à un second brin de bracelet (non représenté) avec un maillon de liaison 10 pour effectuer un réglage fin de la longueur du bracelet de la montre. Les brins de bracelet peuvent être formés par une succession de maillons ou bien par un brin en cuir, en textile ou encore en matière élastomère.

Comme on peut l'observer à la figure 1, le couvercle 2 présente une section générale en forme de U et est muni de deux ailes 12 se faisant face, ces ailes 12 portant chacune sur leur face dirigée vers l'intérieur une rainure 14. Par ailleurs, une cavité 16 est ménagée dans le fond du couvercle 2 et définit deux butées d'extrémité 18 dont le rôle sera décrit en détail ultérieurement. Enfin, le maillon de liaison 10 comprend des rails de guidage latéraux 20 afin d'être guidé en coulissement dans le couvercle 2 entre le fond du couvercle 2 et les ailes 12. On remarquera sur les figures 3 et 4 que le maillon de liaison 10 est capable de coulisser suivant une direction longitudinale du fermoir 1 entre une première position (figure 3) dans laquelle le maillon de liaison 10 est engagé dans le couvercle 2 du fermoir 1, et une seconde position (figure 4) dans laquelle le maillon de liaison 10 est au moins partiellement dégagé du couvercle 2 du fermoir 1. La longueur disponible pour le réglage du bracelet est déterminée par la course du maillon de liaison 10 entre ses première et seconde positions.

Le fermoir 1 comprend également au moins deux barrettes 21 ,22 espacées entre elles et montées dans le couvercle 2 dans le sens de la largeur du fermoir, chaque extrémité des barrettes étant agencée pour reposer dans un orifice borgne 13 usiné dans les ailes 12 du couvercle 2, les deux barrettes définissant les premières et deuxième positions du maillon 10. Les barrettes 21, 22 sont prévues démontables ou fixe et sont agencées pour coopérer avec au moins un crochets 32, 32' de manière à verrouiller le maillon de liaison 10 dans le première ou la deuxième position. Au besoin, l'homme du métier n'aura pas de difficulté particulière à ajouter une troisième barrette et un troisième crochet par exemple.

Le maillon de liaison 10 comprend deux extrémités 15 distantes l'une de l'autre, entre lesquelles vient s'imbriquer une extrémité d'un maillon ou d'un brin du second brin de bracelet. L'assemblage est assuré par une barrette 16 traversant librement les extrémités 15 et le maillon/brin du second brin de bracelet, la barrette étant maintenue par deux vis d'extrémité 17 se logeant en tout ou partie dans le maillon de liaison 10.

Le maillon de liaison 10 comprend également un levier 3 présentant une première portion 30 munie d'au moins deux crochets 32, 32' chaque crochet 32,32' étant formé dans la première portion du levier 3 par un usinage dans le sens de la largeur du fermoir 1, chaque crochet présentant des dimensions proches, mais légèrement supérieures, à celles des barrettes 21, 22. Un crochet unique est également envisageable, la longueur de ce dernier correspondant alors à la distance entre la première et la dernière barrette, l'inconvénient étant que le positionnement du crochet sur la barrette choisie est moins précis.

De manière à limiter le jeu une fois le levier 3 assemblé au maillon de liaison 10, la largeur de la première potion du levier est prévue légèrement inférieure à la largeur du couvercle 2. Le levier 3 présente également une deuxième portion 31, plus étroite que la première portion 30, faisant office de poussoir et à la base duquel est prévu un trou traversant 33de section circulaire définissant un axe de rotation pour pouvoir faire pivoter le levier 3 par rapport au maillon de liaison 10. L'assemblage du levier 3 au maillon de liaison 10 est assuré par une goupille 19 traversant le maillon de liaison 10 et le trou traversant 33. Avantageusement, la deuxième portion 31 du levier 3 est légèrement orientée vers le haut par rapport au maillon de manière à former une pente positive et augmenter l'effet de levier lorsque le porteur presse selon une direction perpendiculaire au fermoir sur cette deuxième portion formant le poussoir 30.

Le levier 3 est agencé pour passer d'une première position dans laquelle au moins un crochet 32, 32' est en prise avec au moins une première barrette 21,22 solidaire du couvercle 2, vers au moins une deuxième position dans laquelle le crochet est libéré de son engagement avec les barrettes.

Le maillon de liaison 10 comprend un logement borgne 11 de forme sensiblement parallélépipédique, dans lequel est disposé un ressort de torsion 4, ce ressort 4 étant coiffé par l'extrémité de la deuxième portion 31 du levier 3. On comprendra que lorsque le maillon de liaison 10 et le levier sont assemblés ensemble comme illustré à la figure 2, le ressort de torsion 4 qui est monté comprimé force le levier en direction des barrettes 21, 22, de sorte que les crochets 32,32' sont en prise avec les barrettes. Inversement, lorsqu'on appuie sur l'extrémité de la deuxième portion 31 formant le poussoir suivant la flèche A à l'encontre de la force de rappel élastique du ressort 4, le ou les crochets 32,32' sont libérés de leur engagement avec la ou les barrettes du couvercle 2 et le maillon 10 est alors libre de coulisser par rapport au couvercle.

On observe également sur la figure 5 que de chaque côté du logement parallélépipédique 11 ménagé dans le maillon de liaison 10 sont usinés deux logements cylindriques 12 dans lesquels sont prévus deux trous traversant filetés 13 dans lesquels est vissée une vis 14 dont la l'extrémité de la tige fait saillie dans la cavité 16 ménagée dans le fond du couvercle 2. Comme cette cavité 16 est bornée à chacune de ses extrémités par une butée 18 qui marque le fond de la cavité 16, le maillon de liaison 10 est imperdable une fois les vis 14 vissée dans les trous 13. Selon une variante de réalisation de l'invention, un bouchon (non représenté) est chassé ou collé dans les logements cylindriques 12 afin de masquer la vis 14 et ne pas laisser apparaître un trou au regard de l'utilisateur.

Il va de soi que la présente invention n'est pas limitée au mode de réalisation qui vient d'être décrit et que diverses modifications et variantes simples pourront être envisagées par l'homme du métier sans sortir du cadre de l'invention tel que défini par les revendications annexées.

En particulier, il peut être envisagé de remplacer le ressort de torsion 4 par une lame-ressort, cette lame-ressort présentant un profil en forme de V. Elle est fixée en son centre au moyen d'une vis dans le fond du maillon de liaison 10 et le levier 3 est en appui élastique sur la lame-ressort. Le degré de fléchissement de la lame ressort détermine la course du levier et donc des crochets 32. Par suite, les crochets 32 sont parfaitement crantés sur les barrettes 21, 22 de sorte qu'il est impossible de perdre accidentellement le réglage du maillon de liaison 10.

Ainsi, pour régler le fermoir, l'utilisateur déplie dans un premier temps le fermoir 1 pour pouvoir accéder au levier. Ensuite, l'utilisateur appuie sur la portion du levier formant le poussoir de manière à dégager le ou les crochets 32, 32' de la ou les barrettes 21, 22, ainsi le maillon de liaison 10 est libre de coulisser et le porteur peut pousser ce dernier ou tirer dessus pour choisir la longueur de bracelet adaptée. Finalement, une fois la longueur choisie, le porteur relâche le poussoir qui revient dans sa position de repos sous l'effet du ressort 4, et au moins un des crochets 32, 32' engage au moins une barrette pour verrouiller la position. Le porteur n'a plus qu'à fermer le fermoir 1 pour porter la montre.

Il va de soi que le fermoir selon l'invention peut également être utilisé pour une ceinture vestimentaire. Dans ce cas, une première extrémité de la ceinture est reliée directement au couvercle 2 du fermoir, tandis que la seconde extrémité de la ceinture est reliée au couvercle 2 du fermoir avec interposition des moyens de liaison selon l'invention qui comprennent le maillon de liaison 10.

## Revendications

1. Fermoir (1) pour bracelet de montre comprenant un couvercle (2) relié d'un premier côté à un premier brin de bracelet et d'un second côté à un second brin de bracelet, des moyens de liaison étant interposés entre le second brin de bracelet et le couvercle (2) du fermoir (1), ces moyens de liaison comprenant un maillon de liaison (10) coulissant suivant une direction longitudinale du fermoir (1) entre une première position dans laquelle le maillon de liaison (10) est engagé dans le couvercle (2) du fermoir (1), et une seconde position dans laquelle le maillon (10) est au moins partiellement dégagé du couvercle (2) du fermoir (1), le fermoir comprenant au moins une première et une deuxième barrettes (21, 22) montées dans le couvercle (2), caractérisé et- en ce que le maillon de liaison (10) comprend un levier (3) muni d'au moins un crochet (32, 32') agencé pour passer d'une première position dans laquelle l'au moins un crochet (32, 32') est en prise avec au moins une première barrette (21) solidaire du couvercle (2) du fermoir (1), vers au moins une deuxième position dans laquelle l'au moins un crochet (34) est libéré de son engagement avec ladite première barrette (21) et ledit maillon est libre de coulisser de manière à engager avec au moins un crochet (32, 32') ladite deuxième barrette (22).

2. Fermoir selon la revendication 1, **caractérisé en ce que** le levier est agencé pour pivoter par rapport au maillon lors du passage de la première position à ladite au moins deuxième position.

3. Fermoir selon l'une des revendications 1 ou 2, **caractérisé en ce que** le levier est maintenu en première position au moyen d'un ressort logé dans le maillon de liaison.

4. Fermoir selon l'une des revendications 1 à 3, **caractérisé en ce que** ledit au moins un crochet et ledit levier forment un élément d'un seul tenant.

5. Fermoir selon l'une des revendications 1 à 4, **caractérisé en ce que** le couvercle comprend au moins une troisième barrette définissant une troisième position.

6. Fermoir selon l'une des revendications 1 à 5, **caractérisé en ce que** le maillon de liaison (10) est équipé d'un moyen d'arrêtage empêchant l'extraction du maillon de liaison (10) du couvercle (2) de fermoir (1).

7. Fermoir selon la revendication 6, **caractérisé en ce que** le moyen d'arrêtage est constitué par une vis (38) qui fait saillie dans une rainure (16) ménagée dans le fond du couvercle (2) et qui définit deux butées d'extrémité (18).

8. Fermoir selon l'une des revendications 1 à 7, **caractérisé en ce que** le couvercle (2) présente une section générale en forme de U et est muni de deux ailes (12) se faisant face, ces ailes (12) portant chacune sur leur face dirigée vers l'intérieur une saignée (14).

9. Fermoir selon la revendication 8, **caractérisé en ce que** le maillon terminal (10) comprend des surfaces de guidage latérales (20) afin d'être guidé à coulissement dans le couvercle (2) entre le fond du couvercle (2) et les ailes (12).

10. Fermoir selon l'une des revendications 1 à 9, **caractérisé en ce que** le levier comprend deux crochets.

11. Fermoir selon l'une des revendications 1 à 10, **caractérisé en ce que** le maillon de liaison comprend un logement pour recevoir ledit ressort, ledit ressort étant en appui au moins contre le fond dudit logement et ledit levier.

12. Montre bracelet équipée d'un fermoir selon l'une des revendications 1 à 11.

## Patentansprüche

1. Schließe (1) für ein Uhrenarmband, umfassend einen Deckel (2), der auf einer ersten Seite mit einem ersten Armbandstrang und auf einer zweiten Seite mit einem zweiten Armbandstrang verbunden ist, wobei Verbindungsmittel zwischen dem zweiten Armbandstrang und dem Deckel (2) der Schließe (1) eingefügt sind, wobei diese Verbindungsmittel ein Verbindungskettenglied (10) umfassen, das gemäß einer Längsrichtung der Schließe (1) zwischen einer ersten Position, in der das Verbindungskettenglied (10) in den Deckel (2) der Schließe (1) eingreift, und einer zweiten Position, in der das Kettenglied (10) wenigstens teilweise vom Deckel (2) der Schließe (1) gelöst ist, gleitet, wobei die Schließe wenigstens einen ersten und einen zweiten Steg (21, 22) umfasst, die in dem Deckel (2) angebracht sind, **dadurch gekennzeichnet, dass** das Verbindungskettenglied (10) einen Hebel (3) umfasst, der mit wenigstens einem Haken (32, 32') versehen ist, der angeordnet ist, um von einer ersten Position, in der der wenigstens eine Haken (32, 32') im Eingriff mit wenigstens einem ersten Steg (21) ist, der mit dem Deckel (2) der Schließe (1) fest verbunden ist, in wenigstens eine zweite Position überzugehen, in der der wenigstens eine Haken (34) aus seinem Eingriff mit dem ersten Steg (21) befreit wird und das Kettenglied frei gleiten kann, um mit wenigstens einem Haken (32, 32') den zweiten Steg (22) in Eingriff zu bringen.

2. Schließe nach Anspruch 1, **dadurch gekennzeichnet, dass** der Hebel angeordnet ist, um sich in Bezug auf das Kettenglied beim Übergang von der ersten Position in die wenigstens zweite Position zu drehen.

3. Schließe nach einem der Ansprüche 1 oder 2, **dadurch gekennzeichnet, dass** der Hebel mittels einer Feder, die in dem Verbindungskettenglied aufgenommen ist, in erster Position gehalten wird.

4. Schließe nach einem der Ansprüche 1 bis 3, **dadurch gekennzeichnet, dass** der wenigstens eine Haken und der Hebel ein einstückiges Element bilden.

5. Schließe nach einem der Ansprüche 1 bis 4, **dadurch gekennzeichnet, dass** der Deckel wenigstens einen dritten Steg umfasst, der eine dritte Position definiert.

6. Schließe nach einem der Ansprüche 1 bis 5, **dadurch gekennzeichnet, dass** das Verbindungskettenglied (10) mit einem Gesperrmittel ausgestattet ist, welches das Ausziehen des Verbindungskettenglieds (10) aus dem Deckel (2) der Schließe (1) verhindert.

7. Schließe nach Anspruch 6, **dadurch gekennzeichnet, dass** das Gesperrmittel von einer Schraube (38) gebildet wird, die in eine Nut (16) vorspringt, die im Boden des Deckels (2) eingerichtet ist und die zwei Endanschläge (18) definiert.

8. Schließe nach einem der Ansprüche 1 bis 7, **dadurch gekennzeichnet, dass** der Deckel (2) einen allgemein U-förmigen Querschnitt aufweist und mit zwei gegenüberliegenden Flügeln (12) versehen ist, wobei diese Flügel (12) jeweils auf ihrer nach innen gewandten Fläche eine Einkerbung (14) tragen.

9. Schließe nach Anspruch 8, **dadurch gekennzeichnet, dass** das Endkettenglied (10) seitliche Führungsflächen (20) umfasst, um im Deckel (2) zwischen dem Boden des Deckels (2) und den Flügeln (12) gleitgeführt zu werden.

10. Schließe nach einem der Ansprüche 1 bis 9, **dadurch gekennzeichnet, dass** der Hebel zwei Haken umfasst.

11. Schließe nach einem der Ansprüche 1 bis 10, **dadurch gekennzeichnet, dass** das Verbindungskettenglied eine Lagerung zum Aufnehmen der Feder umfasst, wobei die Feder wenigstens gegen den Boden der Lagerung und den Hebel drückt.

12. Armbanduhr, die mit einer Schließe nach einem der Ansprüche 1 bis 11 ausgestattet ist.

## Claims

1. Clasp (1) for a watch bracelet comprising a cover (2) connected on a first side to a first bracelet strand and on a second side to a second bracelet strand, connecting means being assembled between the second bracelet strand and the cover (2) of the clasp (1), these connecting means comprising a connecting link (10) sliding in a longitudinal direction of the clasp (1) between a first position wherein the connecting link (10) is engaged in the cover (2) of the clasp (1), and a second position wherein the link (10) is at least partially disengaged from the cover (2) of the clasp (1), the clasp comprising at least one first and one second bars (21, 22) mounted in the cover (2), **characterised in that** the connecting link (10) comprises a lever (3) provided with at least one hook (32, 32') designed to move from a first position wherein the at least one hook (32, 32') is engaged with at least one first bar (21) integral with the cover (2) of the clasp (1), into at least one second position wherein the at least one hook (34) is released from the engagement thereof with said first bar (21) and said link is free to slide so as to engage said second bar (22) with at least one hook (32, 32').

2. Clasp according to claim 1, **characterised in that** the lever is arranged such that it pivots relative to the link when moving from the first position into said at least second position.

3. Clasp according to one of claims 1 or 2, **characterised in that** the lever is held in the first position by means of a spring housed inside the connecting link.

4. Clasp according to one of claims 1 to 3, **characterised in that** said at least one hook and said lever form an element made in one piece.

5. Clasp according to one of claims 1 to 4, **characterised in that** the cover comprises at least one third bar defining a third position.

6. Clasp according to one of claims 1 to 5, **characterised in that** the connecting link (10) is equipped with a stopping means preventing the connecting link (10) from being removed from the cover (2) of the clasp (1).

7. Clasp according to claim 6, **characterised in that** the stopping means is formed by a screw (38) which projects into a groove (16) made in the bottom of the cover (2) and which defines two end bankings (18).

8. Clasp according to one of claims 1 to 7, **characterised in that** the cover (2) has an overall U-shaped section and is provided with two wings (12) facing one another, each of these wings (12) bearing an undercut (14) on the inwards-facing face thereof.

9. Clasp according to claim 8, **characterised in that** the end link (10) comprises lateral guide surfaces (20) so as to be guided while sliding in the cover (2) between the bottom of the cover (2) and the wings (12).

10. Clasp according to one of claims 1 to 9, **characterised in that** the lever comprises two hooks.

11. Clasp according to one of claims 1 to 10, **characterised in that** the connecting link comprises a recess for receiving said spring, said spring bearing at least against the bottom of said recess and said lever.

12. Wristwatch equipped with a clasp according to one of claims 1 to 11.
